# EUROPÄISCHE PATENTSCHRIFT

(11) **EP 0 873 472 B1**
(45) Veröffentlichungstag und Bekanntmachung des Hinweises auf die Patenterteilung: **20.03.2002**
(21) Anmeldenummer: 97932718.6
(22) Anmeldetag: 02.07.1997
(51) Int. Cl.: F02M 55/02

(54) **KRAFTSTOFFEINSPRITZSYSTEM**
FUEL INJECTION SYSTEM
SYSTEME D'INJECTION DE CARBURANT

(30) Priorität: 14.11.1996 DE 19647049
(43) Veröffentlichungstag der Anmeldung: 28.10.1998
(73) Patentinhaber: ROBERT BOSCH GMBH, 70442 Stuttgart (DE)
(72) Erfinder: MAIER, Claus, D-71642 Ludwigsburg (DE); SUNDERMANN, Stefan, F-75017 Paris (FR); BALBOA, Antonio, D-70193 Stuttgart (DE)
(86) Internationale Anmeldenummer: DE9701383
(87) Internationale Veröffentlichungsnummer: WO9821469

(56) Entgegenhaltungen:
- EP-A- 0 427 977
- EP-A- 0 507 191

## Beschreibung

### Stand der Technik

Die Erfindung geht aus von einem Kraftstoffeinspritzsystem nach der Gattung des Hauptanspruchs. Bei einem solchen, beispielsweise durch die EP 0 507 191 bekannten Kraftstoffeinspritzsystem besteht der Kraftstoffhochdruckspeicher aus einem vorgefertigten Rohr, auf das Anschlußmuffen aufgeschoben sind zum Anschluß der Kraftstoffeinspritzventile bzw. der von der Kraftstoffhochdruckpumpe kommenden Hochdruckleitung. Ein solcher Kraftstoffhochdruckspeicher ist verhältnismäßig sperrig und benötigt deshalb einen großen Einbauraum. Außerdem ist er verhältnismäßig schwer und sein hydraulisches Verhalten ist ungünstig.

### Vorteile der Erfindung

Durch das erfindungsgemäße Kraftstoffeinspritzsystem mit den Merkmalen des Kennzeichens des Patentanspruches ist nun ein Kraftstoffhochdruckspeicher geschaffen, der einen geringeren Einbauraum benötigt, der ein geringeres Gewicht hat und dessen hydraulisches Verhalten außerordentlich günstig ist.

### Zeichnung

Ein Ausführungsbeispiel der Erfindung ist in der Zeichnung dargestellt und in der nachfolgenden Beschreibung näher erläutert. Es zeigt: Figur 1 einen Schnitt durch den kugelförmigen Kraftstoffhochdruckspeicher mit den Befestigungselementen, Figur 2 eine Einzelheit eines Anschlusses und Figur 3 einen Schnitt in einer anderen Ebene als in Figur 1.

### Beschreibung des Ausführungsbeispiels

Ein Kraftstoffhochdruckspeicher 1 hat die Form einer Hohlkugel 2, die aus zwei hohlen Halbkugeln 3 und 4 zusammengesetzt ist. Beide Halbkugeln 3 und 4 sind in einem Schmiedevorgang hergestellt und anschließend an ihrem ringförmigen Berührungsflächen zusammengeschweißt. Eine Schweißnaht trägt die Bezugszahl 5. Die beiden hohlen Halbkugeln 3 und 4 können aber auch in nicht dargestellter Weise zusammengeschraubt sein.

Die beiden hohlen Halbkugeln 3 und 4 haben beim Schmieden angeformte, mit einander korrespondierende ösenartige Befestigungselemente 6, 7, 8 und 9, die vorzugsweise nach dem Verschweißen mit je einer Durchgangsbohrung 10 bzw. 11 für nicht dargestellte Befestigungsschrauben versehen sind, mit denen der Kraftstoffhochdruckspeicher 1 in einem Fahrzeug befestigbar ist.

Wie im Schnittbild nach der Figur 1 zu erkennen ist, sind in einer senkrecht zur Schweißnaht 5 liegenden Ebene 4 Anschlußbohrungen 12, 13, 14 und 15 vorgesehen, die zum Anschluß von Leitungen bestimmt sind, die zum Verbinden des Kraftstoffhochdruckspeichers 1 mit elektrisch gesteuerten Einspritzventilen dienen. Weder die Leitungen noch die Einspritzventile sind dargestellt. Die vier Anschlußbohrungen 12 bis 15 liegen sich paarweise diametral gegenüber und haben je ein Innengewinde 16 und je eine im Durchmesser kleinere, nach Innen an das Innengewinde 16 über eine Hohlkegel-Dichtfläche 17 anschließende Durchgangsbohrung 18 die Verbindung mit einer Speicherinnenkammer 19 hat. Diese Gegebenheiten sind in der Figur 2 in vergrößertem Maßstab dargestellt. Die Speicherinnenkammer 19 hat z.B. ein Volumen von etwa 33 cm³.

Die Figur 3 stellt einen Schnitt durch die Kugel 2 dar, der in einer anderen Ebene liegt als der Schnitt nach der Figur 1. Es ist eine Anschlußbohrung 20 zu erkennen, an die ein Druckzulauf von einer Kraftstoffhochdruckförderpumpe anschließbar ist. Der Anschlußbohrung 20 gegenüber ist noch eine weitere Anschlußbohrung 21 vorgesehen, in die ein Drucksensor oder ein Steuerventil eingeschraubt werden kann.

Auch die beiden Anschlußbohrungen 20 und 21 sind mit einem Innengewinde 16, mit einer Dichtfläche 17 und mit einer Durchgangsbohrung 18 versehen. In alle Anschlußbohrungen 12 bis 15 und 20 und 21 sind in nicht dargestellter Weise Hochdruckleitungen dicht und fest einsetzbar, und diese Hochdruckleitungen sind dann über die Durchgangsbohrungen 18 mit der Speicherinnenkammer 19 verbunden.

## Patentansprüche

1. Kraftstoffeinspritzsystem für Brennkraftmaschinen mit einer Kraftstoffhochdruckpumpe, die einen Kraftstoffhochdruckspeicher (1) mit Kraftstoff versorgt, aus dem der Kraftstoff elektrisch gesteuerten Einspritzventilen zur Einspritzung in die Brennräume einer selbstzündenden Brennkraftmaschine zugeführt wird, wobei der Kraftstoffhochdruckspeicher (1) mit Anschlußbohrungen (12, 13, 14, 15) für die Kraftstoffzufuhr und die Kraftstoffabfuhr und mit Befestigungselementen (6, 7, 8, 9) versehen ist, **dadurch gekennzeichnet, daß** der Kraftstoffhochdruckspeicher (1) die Form einer Hohlkugel (2) aufweist.

2. Kraftstoffeinspritzsystem nach Anspruch 1, **dadurch gekennzeichnet, daß** der hohlkugelförmige Kraftstoffhochdruckspeicher (1) aus zwei geschmiedeten hohlen Halbkugeln (3 und 4) hergestellt ist.

3. Kraftstoffeinspritzsystem nach Anspruch 2, **dadurch gekennzeichnet, daß** die beiden hohlen Halbkugeln (3 und 4) an ihren ringförmigen Berührungsflächen mittels Schweißnaht (5) zusammengefügt sind.

## Claims

1. Fuel injection system for internal combustion engines, with a high-pressure fuel pump which supplies fuel to a high-pressure fuel accumulator (1), out of which the fuel is fed to electrically controlled injection valves in order to be injected into the combustion spaces of an auto-ignition internal combustion engine, the high-pressure fuel accumulator (1) being provided with connecting bores (12, 13, 14, 15) for the fuel feed and fuel discharge and with fastening elements (6, 7, 8, 9), **characterized in that** the high-pressure fuel accumulator (1) has the form of a hollow sphere (2) .

2. Fuel injection system according to Claim 1, **characterized in that** the hollow-spherical high-pressure fuel accumulator (1) is produced from two forged hollow hemispheres (3 and 4).

3. Fuel injection system according to Claim 2, **characterized in that** the two hollow hemispheres (3 and 4) are assembled at their annular contact faces by means of a weld seam (5).

## Revendications

1. Système d'injection de carburant pour des moteurs à combustion interne comprenant une pompe à haute pression qui alimente en carburant un accumulateur à haute pression (1), et à partir de celui-ci, des injecteurs à commande électrique pour injecter le carburant dans les chambres de combustion d'un moteur à combustion interne à allumage non commandé, l'accumulateur à haute pression (1) comportant des perçages de branchement (12, 13, 14, 15) pour l'alimentation en carburant et son évacuation ainsi que des éléments de fixation (6, 7, 8, 9) **caractérisé en ce que** l'accumulateur à haute pression (1) a la forme d'une sphère creuse (2).

2. Système d'alimentation selon la revendication 1,
**caractérisé en ce que**
l'accumulateur (2) en forme de sphère creuse est réalisé à partir de deux demi-sphères (3, 4) creuses, forgées.

3. Système d'alimentation selon la revendication 2,
**caractérisé en ce que**
les deux demi-sphères creuses (3, 4) sont réunies par un cordon de soudure (5) au niveau de leur surface de contacts annulaires.
